# EUROPÄISCHE PATENTSCHRIFT

(11) **EP 0 188 734 B1**
(45) Veröffentlichungstag und Bekanntmachung des Hinweises auf die Patenterteilung: **18.07.1990**
(21) Anmeldenummer: 85115896.4
(22) Anmeldetag: 13.12.1985
(51) Int. Cl.: E04B 1/04, E04C 2/04, E04C 2/06

(54) **Plattenartiges Stahlbeton-Bauteil**
Panel-shaped reinforced-concrete construction element
Panneau de construction en béton armé

(30) Priorität: 25.01.1985 DE 8501860 U
(43) Veröffentlichungstag der Anmeldung: 30.07.1986
(73) Patentinhaber: Osterbrink, Heinrich, D-4130 Moers 3 (DE)
(72) Erfinder: Osterbrink, Heinrich, D-4130 Moers 3 (DE)
(74) Vertreter: Bergen, Klaus, Dipl.-Ing.

(56) Entgegenhaltungen:
- DE-A- 2 431 424
- FR-A- 584 611
- FR-A- 2 036 691
- US-A- 3 842 558

## Beschreibung

Die Erfindung betrifft ein plattenartiges Bauelement, insbesondere Stahlbeton-Montageteil, mit integrierten, bündig mit einer Oberfläche abschließenden Eckverbindungsteilen aus schweißbarem Material an den Ecken.

Eine Stahlbeton-Platte dieser Art ist durch die US-A-3 842 558 bekanntgeworden und weist schweißbare Verbindungsteile an allen vier Ecken auf. An einer Stirnwand dieser Platte sind die Eckbereiche mit einer stufenartigen Aussparung versehen, und bei der Montage, d.h. dem Aufrichten der Platte geben die Aussparungen die oben liegende Stirnseite an. Aufgrund der durch die Aussparungen bedingten Sonderfertigung dieser bekannten Platte ergibt sich nicht nur ein erhöhter Fertigungsaufwand, sondern die platte läßt sich nicht in einer von den Aussparungen abweichenden Relation montieren. Sowohl beim Aneinanderreihen als auch winkligen Ansetzen dieser Platten müssen die Eckbereiche mit den Auskerbungen stets aneinandergrenzen. Ein variables, die jeweiligen räumlichen Verhältnisse und individuellen Vorstellungen und Gegebenheiten berücksichtigendes Montieren bzw. Aufstellen ist mit dieser Platte nicht möglich.

Aus der DE-A-2 431 424 ist es bekannt, Raumzellen, beispielsweise Fertiggaragen, in einem Guß entweder völlig geschlossen oder ohne Boden aus Stahlbeton herzustellen. Beim Fertigen von Raumzellen ohne Boden werden die unteren Schmalseiten der Seitenwände und der Stirnwand mit Verbindungsteilen aus schweißbarem Material versehen, denen korrespondierende Verbindungsteile in der Oberfläche eines als Boden ausgebildeten Stahlbetonkörpers zugeordnet sind, so daß sich nach dem Aufsetzen der Zelle auf den Boden die Verbindungsteile miteinander verschweißen lassen. Jedoch erfordert sowohl eine völlig geschlossene als auch eine ohne Boden hergestellte Raumzelle für ihren Transport zum Aufstellungsort einen Spezialtransporter, der die Raumzelle mittels einer Spezialtraverse übernimmt, anhebt und über Rollenführungen mit entsprechenden Gegenlagern auf den Chassisrahmen des Transporters fährt und dort absetzt. Wenn die Raumzelle zu einer nur schlecht befahrbaren Baustelle transportiert werden muß, lassen sich beim Antransport dieser schweren Raumzellen häufig große Schwierigkeiten nicht ausschließen, wie auch die festen Abmessungen vor Ort kein variables, die jeweiligen räumlichen Verhältnisse berücksichtigendes Montieren bzw. Aufstellen zulassen.

Der Erfindung liegt die Aufgabe zugrunde, ein plattenartiges Stahlbeton-Bauteil ohne die vorgenannten Nachteile zu schaffen, das sich insbesondere als Montageelement für häufig auf unzugänglichem Gelände aufzustellende Pferdeställe bzw. -boxen auch als Einzelteil anliefern und am Aufstellungsort unter Berücksichtigung individueller Vorstellungen und Gegebenheiten innerhalb kürzester Zeit mit gleichartigen Elementen zu einer Einheit zusammensetzen bzw. verbinden läßt.

Diese Aufgabe wird erfindungsgemäß dadurch gelöst, daß die Eckverbindungsteile bündig mit allen Oberflächen abschließen und daß zwischen den Ecken an jeder Stirnseite und/ oder an der Breitseite jeweils mindestens ein von den Eckverbindungsteilen beabstandetes weiteres Verbindungsteil angeordnet ist. Die schweißbaren Verbindungsteile sind somit an den Breitseiten und an jeder Schmalseite verteilt und derart mit Abstand voneinander angeordnet, daß beim Aneinanderlegen je zwei Verbindungsteile einander gegenüberliegen und überlappende Schenkel einen rechten Winkel bilden. Auf diese Weise ergibt sich eine Stahlbeton-Platte, die, gleichgültig in welcher Lage bzw. mit welcher Seite sie mit einer gleichen Platte montiert wird, mit ihren Verbindungsteilen stets korrespondierenden Flächen der Verbindungsteile der jeweils anderen Platte anliegt. Die einzelnen Platten können an den Stoßfugen der Verbindungsteile zu einer festen Einheit verschweißt werden. Hierbei erlauben überlappende Schenkel der flächig an- und übereinandergelegten Verbindungsteile eine besonders innige Schweißnaht, da dann rechtwinklig zueinander verlaufende Schenkel vorliegen, die eine ausreichende Grundfläche zum Schweißen bereitstellen.

Die Verbindungsteile werden bereits beim Vergießen des Stahlbetons derart in die Schmal-und die Breitseiten verteilt in die vorbereitete Form in den Beton eingelassen, daß sie mit der/ den Breitseiten und/oder den Stirnflächen übergangsfreie, ebene Flächen bilden. Die Breitseite eines Bauteils, d.h. einer Stahlbeton-Platte läßt sich hierbei vorzugsweise mit leistenartigen Verbindungsteilen bestücken, während im Bereich der schmalen Stirnseiten beispielsweise mit abgewinkelten Schenkeln eine Kante bzw. Ecke des Bauelementes übergreifende, zweischenklige Profilträger, wie L-Träger, bzw. zwei Kanten bzw. Ecken übergreifende, U-förmige Profilträger angeordnet sein können.

Die erforderliche, statisch notwendige Festigkeit des Bauelements läßt sich durch eine von den Verbindungsteilen ausgehende Armierung erreichen, wozu diese mit Spreizankern und/ oder runden Armierungsstäben verschweißt sein können.

Runde Armierungsstäbe lassen sich vorzugsweise mit U-Profilverbindungsteilen verschweißen. Die Stäbe können jeweils zwischen den Flanschen sich gegenüberliegender U-Profile über die gesamte Länge bzw. Höhe eines Bauteiles angeordnet und innen an den Stegen der U-Profile festgelegt sein.

Als Boden- und Deckenelemente verwendete Bauteile mit in die Oberfläche einer Breitseite eingesetzten Verbindungsleisten lassen sich vorzugsweise so bewehren, daß jeweils zwei leistenartige Verbindungsteile von einer U-förmigen

### Armierung überbrückt werden.

Ein für Pferdeställe bzw. -boxen als Wand verwendetes Bauteil läßt sich mit fest installierten Ausrüstungsgegenständen an der dem Rauminnern zugewandten Wandseite, wie eine Tränke und/oder einen Futtertrog, als auch Belüftungsöffnungen im unteren Wandbereich, d.h. in Bodennähe, vorfertigen.

Ein als Boden eingesetztes Bauelement kann eine vorgefertigte Senke, insbesondere zum Ablaufen des von einem Pferd ausgeschiedenen Harns oder der beim Reinigen benötigten Flüssigkeiten, und ein Dach konisch nach unten verlaufende, in eine von montierten Wandelementen gebildete Dachöffnung rastend eingreifende Ränder aufweisen. Das Dach läßt sich damit auch lose auf die Wände aufsetzen, wobei der konische Rand in den Innenraum eingreift bzw. einrastet und das Dach zentriert.

Die Erfindung wird nachfolgend anhand einiger in der Zeichnung dargestellter Ausführungsbeispiele näher erläutert. Es zeigen:
Fig. 1 eine Ausführung eines Bauteils mit darin angeordneten Verbindungsteilen, in der Frontansicht;
Fig. 2 als Einzelheit einen Ausschnitt eines mit einem Bodenelement verbundenen Wandelementes, im Längsschnitt;
Fig. 3 als Einzelheit einen Ausschnitt einer mit einer Querwand verbundenen Längswand, im Querschnitt;
Fig. 4 als Einzelheit einen Ausschnitt eines mit einer Wand verbundenen Deckenelementes, im Längsschnitt;
Fig. 5 eine aus vorgefertigten, plattenartigen Bauteilen zusammengesetzte Pferdebox, perspektivisch von vorne dargestellt;
Fig. 6 den Querschnitt einer Pferdebox gemäß Fig. 5, schematisch dargestellt;
Fig. 7 einen Grundriß des Gegenstandes gemäß Fig. 5;
Fig. 8 zwei mit ihren Vorderseiten einander gegenüberliegend angeordnete Pferdeboxen gemäß Fig. 1, perspektivisch dargestellt;
Fig. 9 einen Grundriß des Gegenstandes gemäß Fig. 8;
Fig. 10 zwei parallel nebeneinander angeordnete, einen Sattelplatz einschließende Pferdeboxen; und
Fig. 11 einen Grundriß des Gegenstandes gemäß Fig. 10.

Ein universell einsetzbares und mit gleichartigen Bauteilen zu einer festen räumlichen Einheit zu verbindendes plattenartiges Montageelement 1 weist umfangsverteilt an jeder Stirnseite 2 und/ oder an einer Breitseite zwischen bündig mit allen Oberflächen abschließenden Eckverbindungsteilen 4 mit Abstand voneinander verteilt angeordnete Verbindungsteile 4' auf, die so mit dem aus Stahlbeton hergestellten Montageelement vergossen sind, daß sie mit den Außenflächen der Stirn- bzw. Breitseiten eine übergangslose, ebene Fläche bilden.

Als Verankerungen eignen sich gemäß den Fig. 2 bis 4 sowohl in die Oberflächen der Breitseiten 3 eingelassene Leisten 5, als auch die gesamte Breite einer Stirnseite 2 überbrückende und diese mit Flanschen 6 einschließende U-Profilträger 7 (vgl. Fig. 2) oder auch L-Profilträger 8, die eine Kante bzw. Ecke 9 eines Elementes 1 übergreifen, so daß ein Schenkel 10 mit der Stirnseite 2 und der andere Schenkel 11 mit der Breitseite des Elementes 1 bündig abschließt (vgl. Fig. 3).

Bei der in Fig. 3 dargestellten Verbindung sind zwei Montageelemente 1 rechtwinklig aneinander gesetzt und bilden eine Seiten sowie Vorder- oder Rückwand. Die Seitenwand 1 liegt hierbei mit dem stirnseitigen Schenkel 10 eines in diesem Bereich angeordneten L-Profilträgers 8 einer Verankerungsleiste 5 der Breitseite der Querwand an. Die Leiste 5 ist mit einem solchen Abstand von der Stirnseite 1 der Querwand eingesetzt, daß sie mit einem Sehenkelabschnitt 12 den L-Profilträger 8 in Längsrichtung des Schenkels 10 überlappt, d.h. demgegenüber vorspringt und mit dem anderen Schenkel 11 des Profils 8 ein nach innen offenes L-Profil bildet, in dessen Ecke sich zum Verbinden der beiden Montageelemente 1 eine Schweißnaht 13 legen läßt. Entsprechend der Anzahl der einander anliegenden, über die Länge bzw. Höhe der Montageelemente verteilt angeordneten Verankerungen, lassen sich in diesen Abschnitten Heftnähte 13 schweißen, die die Wandteile miteinander fixieren. Mit den Leisten 5 bzw. L-Profilträgern 8 sind Spreizanker 14 verschweißt, die mit Stahlbeton umgossen werden und für eine ausreichende Festigkeit des Montageelementes 1 sorgen.

Die Fig. 2 stellt den Anschluß eines als Boden 15 ausgeführten Montageelementes mit einer Seitenwand und die Fig. 4 den Anschluß einer Seitenwand mit einem als Decke 16 ausgeführten Montageelement 1 dar. Bei beiden Ausführungen stützen sich die in diesen Bereichen von U-Profilträgern 7 eingefaßten Schmalseiten der Wände mit einem Steg 17 des U-Profils 7 auf zwei parallel mit Abstand nebeneinander in die Breitseite des Bodens 15 bzw. der Decke 16 eingelassenen Leisten 5 ab. Dabei dient jeweils etwa eine Hälfte jeder Leistenbreite als Stützfläche; der Mittenabstand der Leisten 5 ist so gewählt, daß er etwa der Breite bzw. Dicke eines Montageelementes entspricht. Die freien Leistenabschnitte erstrecken sich beidseits des Elementes und bilden mit den Flanschen 6 des U-Profils 7 Grundflächen zum Anbringen von Schweißnähten 13. Die Boden- bzw. Wandelemente 15, 16 sind mit einer kompakten, U-förmigen Armierung 18 bewehrt, deren Stege sich mit den Leisten 5 verschweißen lassen, so daß die Festigkeit des Boden- bzw. Deckenelementes 15,16 dort für besonders große Belastungen ausgelegt ist, wo das größte Gewicht zu erwarten ist, nämlich im Bereich der Auflage der Wand bzw. der Decke. Anstelle einer mit den Wänden verschweißten Decke 16 läßt sich diese allerdings auch mit einem umlaufenden, konischen Rand in die Raumöffnung einsetzen. Zwischen den Flanschen 6 des U-Profils 7 sind innen am Steg 17 runde Armierungsstäbe 19 verschweißt, die sich über die gesamte Höhe bzw. Breite einer Wand bis zu den gegenüberliegenden U-Profilen erstrecken, wie das beispielsweise der Fall ist, wenn das Wandelement 1 gemäß Fig. 4 an die Bruchlinie der Wand gemäß Fig. 2 angesetzt wird.

Anhand der Fig. 5 bis 11 werden nachfolgend verschiedene Ausführungen von Pferdeställen bzw. -boxen beschrieben, für die das Montageelement bevorzugt verwendet werden soll. Im einfachsten Fall lassen sich die Montageelemente 1 zu einer Einzelbox 20 gemäß den Fig. 5 bis 7 zusammenfügen. Neben den Verankerungen weisen die Seitenwände bereits eine fest installierte Tränke 21 und/oder einen fest installierten Futtertrog 22 und der Boden 15 eine Ablaufsenke 23 auf. Das die Vorderwand bildende Montageelement 1 ist mit einer Tür 24 mit Blendläden sowie einem Fenster 25 ausgerüstet; knapp oberhalb des Bodens 15 sind in der Vorder- und in der Rückwand Belüftungsöffnungen 26 vorgesehen, die eine besondere Querlüftung gewährleisten. Durch Zusammenfügen der vorgefertigten Montageelemente 1 entweder im Herstellungsbetrieb oder vor Ort, läßt sich schnell und einfach eine mit allen funktionswesentlichen Einrichtungen bestückte Pferdebox 20 erstellen, für die kein besonderes Fundament vorhanden sein muß, die sich vielmehr einfach auf ein Sandplanum aufstellen läßt; die nötigen Anschlüsse, wie für Wasserzuund -abfuhr, müssen allerdings vorhanden sein.

Bei der Ausführung gemäß den Fig. 8 und 9 sind zwei Einzelboxen 20 gegenüberliegend angeordnet und mit an der Vorderfront vorragenden Dachvorsprüngen 27 ineinandergefügt, so daß sich zwischen den beiden Boxen 20 eine von den Dachvorsprüngen 27 abgedeckte Stallgasse ausbildet. Die Stallgasse läßt sich beliebig verlängern, wozu lediglich reihenartig aneinander gesetzte Einzelboxen einander gegenüberliegend angeordnet werden müssen. Die Stoßfuge der Dachvorsprünge 27 läßt sich dabei beispielsweise mit Dachpappe isolieren.

Bei der in den Fig. 10 und 11 dargestellten Ausführung sind zwei Einzelboxen 20 parallel mit Abstand nebeneinander angeordnet und mit gegenüber jeweils einer Seitenwand vorspringenden Dachabschnitten 28 verbunden, wobei die im Grundriß gemäß Fig. 11 mit 28 bezifferten Abschnitte in vergleichbarer Weise bei den Dächern 16 vorliegen (vgl. Fig. 10). Der Raum unterhalb der ineinander gefügten Dachabschnitte 28 zwischen den Einzelboxen 20 läßt sich beispielsweise als Sattelplatz benutzen und weist eine schematisch dargestellte Entwässerung 29 auf. Wie in den Fig. 7 und 11 strichpunktiert dargestellt, weist das Dach 15 unabhängig von einer bestimmten Kombination der Pferdeboxen 20 einen an der Vorderfront vorspringenden Dachabschnitt 27 auf.

Der Einsatz, d.h. die Anwendung des erfindungsgemäßen Bauelementes, beschränkt sich nicht auf den vorstehend näher beschriebenen Bau von Pferdeställen; das Bauelement läßt sich mit denselben Vorteilen vielmehr überall verwenden, wo feste Gebäude-Einheiten, wie beispielsweise Garagen - gegebenenfalls vor Ort unter Berücksichtigung individueller Ansprüche und räumlicher Gegebenheiten - auf einfache Weise erstellt werden sollen. Beliebige feste Einheiten lassen sich nämlich durch Aneinandersetzen und Verschweißen der Elemente in den gewünscht zu variierenden Bereichen der Verankerungen erstellen.

## Patentansprüche

1. Plattenartiges Bauelement, insbesondere Stahlbeton-Montageteil (1), mit integrierten, bündig mit einer Oberfläche abschließenden Eckverbindungsteilen (4) aus schweißbarem Material an den Ecken, dadurch gekennzeichnet, daß die Eckverbindungsteile (4) bündig mit allen Oberflächen abschließen, und daß zwischen den Ecken an jeder Stirnseite (2) und/oder an der Breitseite (3) jeweils mindestens ein von den Eckverbindungsteilen (4) beabstandetes weiteres Verbindungsteil (4', 5, 7, 8) angeordnet ist.

2. Bauelement nach Anspruch 1, gekennzeichnet durch leistenartige Verbindungsteile (5).

3. Bauelement nach Anspruch 1, gekennzeichnet durch mit abgewinkelten Schenkeln (10, 11) eine Kante bzw. Ecke des Bauelementes (1) übergreifende, zweischenklige Profilträger (8).

4. Bauelement nach Anspruch 1, gekennzeichnet durch zwei Kanten bzw. Ecken übergreifende, U-förmige Profilträger (7).

5. Bauelement nach einem oder mehreren der Ansprüche 1 bis 4, gekennzeichnet durch eine von den Verbindungsteilen (4', 5, 7, 8) ausgehende Armierung (14, 18, 19).

6. Bauelement nach Anspruch 5, dadurch gekennzeichnet, daß runde Armierungsstäbe (19) mit den U-Profilen (7) verschweißt sind.

7. Bauelement nach Anspruch 5, gekennzeichnet durch mit den Verbindungsteilen (4', 5, 8) verschweißte Spreizanker (14).

8. Bauelement nach Anspruch 5, gekennzeichnet durch jeweils zwei leistenartige Verbindungsteile (5) überbrückende U-förmige Armierungen (18).

9. Bauelement, insbesondere Wand für Pferdeställe bzw. -boxen (20) nach einem oder mehreren der Ansprüche 1 bis 8, gekennzeichnet durch fest installierte Ausrüstungsgegenstände an der dem Rauminnern zugewandten Wandseite des Bauelements (1), wie eine Tränke (21) und/oder einen Futtertrog (22).

10. Bauelement nach Anspruch 9, gekennzeichnet durch Belüftungsöffnungen (26) im unteren Wandbereich.

11. Bauelement, insbesondere Boden (15) für Pferdeställe bzw. -boxen (20) nach einem oder mehreren der Ansprüche 1 bis 8, gekennzeichnet durch eine vorgefertigte Senke (23).

12. Bauelement, insbesondere Dach (16) für Pferdeställe bzw. boxen (20) nach einem oder mehreren der Ansprüche 1 bis 8, gekennzeichnet durch konisch nach unten verlaufende, in eine von montierten Wandelementen gebildete Dachöffnung rastend eingreifende Ränder des Dachelements (16).

13. Aus Wand-, Boden- und Dachelementen nach einem oder mehreren der Ansprüche 1 bis 12 bestehende Einheit, insbesondere Pferdestall bzw. -box (20), gekennzeichnet durch einander überlappende Schenkel (10, 12 bzw. 6, 12) der flächig an- und übereinander gelegten Verbindungsteile (4, 4', 5, 7, 8).

## Revendications

1. Elément de construction en forme de panneau, notamment élément de montage en béton armé (1), comportant dans les coins des éléments de liaison en coin intégrés (4) qui sont disposés dans le plan d'une surface et sont constitués en un matériau soudable, caractérisé en ce que les éléments de liaison en coin (4) sont disposés dans le pan de toutes les surfaces et en ce que au moins un autre élément de liaison (4', 5, 7, 8) est agencé chaque fois entre les coins à chaque face frontale (2) et/ou à la face latérale (3), à distance des éléments de liaison en coin (4).

2. Elément de construction selon la revendication 1 caractérisé par des éléments de liaison (5) en forme de latte.

3. Elément de construction selon la revendication 1 caractérisé par des poutres profilées à deux branches (8), qui entourent avec leurs branches (10, 11) disposées angulairement une arête ou un coin de l'élément de construction (1).

4. Elément de construction selon la revendication 1 caractérisé par des poutres profilées en U (7) qui embrassent deux arêtes ou coins.

5. Elément de construction selon l'une ou plusieurs des revendications 1 à 4 caractérisé par une armature (14, 18, 10) portant des éléments de liaison (4', 5, 7, 8).

6. Elément de construction selon la revendication 5 caractérisé en ce que des barres d'armature rondes (19) sont soudées aux profilés en U (7).

7. Elément de construction selon la revendication 5 caractérisé par des ancrages à pattes écartées (14) soudés aux éléments de liaison (4', 5,8).

8. Elément de construction selon la revendication 5 caractérisé par des armatures en forme de U (18) reliant chaque fois deux éléments de liaison en forme de latte (5).

9. Elément de construction, notamment paroi pour des écuries ou des box pour chevaux (20) selon l'une ou plusieurs des revendications 1 à 8 caractérisé par des accessoires d'équipement fixes sur la face de paroi de l'élément de construction (1) orientée vers l'intérieur, tels que par exemple un abreuvoir (21) et/ou mangeoire (22).

10. Elément de construction selon la revendication 9 caractérisé par des ouvertures d'aération (26) disposées dans la zone inférieure des parois.

11. Elément de construction, notamment plancher (15) pour écuries ou boxes pour chevaux (20) selon l'une ou plusieurs des revendications 1 à 8, caractérisé par une dépression préfabriquée (23).

12. Elément de construction, notamment toiture (16) d'écurie ou de box pour chevaux (20) selon l'une quelconque des revendications 1 à 9, caractérisé par des bords d'éléments de toiture (16) s'étendant de manière conique vers le bas et s'engageant par emboîtement dans une ouverture pour toiture formée par des éléments de paroi assemblés.

13. Ensemble constitué par des éléments de paroi, de plancher et de toiture selon l'une ou plusieurs des revendications 1 à 12, notamment écurie ou box pour chevaux (20), caractérisé par des parties qui se recouvrent mutuellement (10, 12 ou 6,12) des éléments de liaison juxtaposés ou superposés (4, 4', 5, 7, 8) via des surfaces planes.

## Claims

1. A panel-like building unit, in particular a reinforced concrete assembly part, having at its corners integral corner connecting pieces (4) of weldable material terminating flush with a surface, characterised in that the corner connecting pieces (4) terminate flush with all surfaces and that arranged between the corners on each edge side (2) and/or on the face side (3) is at least one further connecting piece (4', 5, 7, 8) spaced from each of the corner connecting pieces (4).

2. A building unit according to claim 1, characterised by strip-like connecting pieces (5).

3. A building unit according to claim 1, characterised by two-armed sectional girders (8) with the open arms (10, 11) embracing an edge or corner of the building unit (1).

4. A building unit according to claim 1, characterised by U-shaped sectional girders (7) embracing two edges or corners.

5. A building unit according to any one or more of claims 1 to 4, characterised by a reinforcement (14,18,19) extending from the connecting pieces (4', 5, 7, 8).

6. A building unit according to claim 5, characterised in that round reinforcing rods (19) are welded to the U-sections (7).

7. A building unit according to claim 5, characterised by spread anchors (14) welded to the connecting pieces (4', 5, 8).

8. A building unit according to claim 5, characterised by U-shaped reinforcements (18) each bridging two strip-like connecting pieces (5).

9. A building unit, in particular a wall for stables or loose boxes (20) for horses, according to any one or more of claims 1 to 8, characterised by fittings such as a drinking basin (21) and/or a feeding trough (22) fixed to the interior-facing side of the wall of the building unit (1).

10. A building unit according to claim 9, characterised by ventilating openings (26) in the lower part of the wall.

11. A building unit, in particular a floor (15) for stables or loose-boxes (20) for horses, according to any one or more of claims 1 to 8, characterised by a prefabricated drain (23).

12. A building unit, in particular a roof (16) for stables or loose-boxes (20) for horses, according to any one or more of claims 1 to 8, characterised by conically downwardly-extending rims of the roof unit (16) that engage and lock with a roof opening formed by assembled wall units.

13. A unit, in particular a stable or loose-box (20) for horses, comprising wall, floor and roof units according to any one or more of claims 1 to 12, characterised by mutually overlapping arms (10,12 and 6,12) of the connecting pieces (4,4', 5, 7, 8) that are positioned flat against and over one another.
